# EUROPÄISCHE PATENTSCHRIFT

(11) **EP 1 052 327 B1**
(45) Veröffentlichungstag und Bekanntmachung des Hinweises auf die Patenterteilung: **21.07.2004**
(21) Anmeldenummer: 00108222.1
(22) Anmeldetag: 14.04.2000
(51) Int. Cl.: D21F 1/66, D21H 23/28

(54) **Siebwasserkreislauf und Verfahren zur Wasserzirkulation einer Papiermaschine**
White water circuit and process for the circulation of water in a papermachine
Circuit d' eau blanche et procédé de circulation de l' eau dans une machine à papier

(30) Priorität: 14.05.1999 DE 19922391
(43) Veröffentlichungstag der Anmeldung: 15.11.2000
(73) Patentinhaber: Voith Paper Patent GmbH, 89522 Heidenheim (DE)
(72) Erfinder: Prechtel, Klaus, 89522 Heidenheim (DE); Cedra, Ingolf, 89522 Heidenheim (DE)

(56) Entgegenhaltungen:
- WO-A-91/10500
- WO-A-93/23612
- DE-A- 3 406 808
- FR-A- 1 341 327

## Beschreibung

Die Erfindung betrifft einen Siebwasserkreislauf einer Papiermaschine, welche mindestens eine Auftragsvorrichtung zur Applikation einer pigment- und/oder füllstoffhaltigen Masse auf eine noch nicht fertig entwässerte Faserbahn im Naßbereich aufweist, welche weiterhin mit einem ersten Siebwasserkreislauf, der einen Stoffauflauf mit Siebwasser versorgt, und einem zweiten Siebwasserkreislauf, der den Rest des Siebwasserkreislaufes bildet, ausgestattet ist wobei der erste Siebwasserkreislauf ausschließlich durch Entwässerungselemente gespeist wird, die im Herstellungsprozeß vor der Applikation der pigment- und/oder füllstoffhaltigen Masse angeordnet sind, und wobei ein Teil des zweiten Siebwasserkreislaufes zur Speisunq der Applikation der pigment- und/oder füllstoffhaltigen Masse dient. Weiterhin betrifft die Erfindung ein Verfahren zur Wasserzirkulation einer Papiermaschine mit einem Naßteil gemäß dem Oberbegriff des Anspruchs 4.

Aus der deutschen Offenlegungsschrift DE 34 06 808 A1 (Oberbegriff der Ausprüchen 1und 4 ist ein Verfahren und eine Vorrichtung zur Applikation von Hilfs- oder Veredelungsstoffen sowie Farbstoffen auf einer Papiermaschine bekannt. Dabei ist vorgesehen, dass infolge der Applikation von Lösungen und Suspensionen genannter Stoffe die in denselben enthaltene überschüssige Flüssigkeit auf der Saugerpartie oder einem Abschnitt derselben entzogen und zum größten Teil in einem getrennten Kreislauf rezirkuliert werden.

Die PCT-Offenlegungsschrift WO 93/23612 A1 offenbart ein Verfahren und eine Vorrichtung zum Recyclisieren von Abwasser in einer Papiermaschine, wobei das Verfahren das Aufspalten von mindestens einem Teil des Abwassers, welches während eines Papierherstellungsverfahrens durch ein Formgewebe abläuft, in mindestens zwei getrennt Ströme umfasst. Dabei ist vorgesehen, dass das Abwasser durch Pumpen direkt, ohne irgendwelche offene Gefäße zu durchströmen, als im wesentlichen luftfreie separate Ströme zu mindestens zwei im wesentlichen getrennten Punkten der Stammlösungsverdünnung in den Faserprozess in den kurzen Kreislauf der Papiermaschine fließt. Die im Konstantteil dieser Papiermaschine eingesetzten Baugruppen entsprechen denen bekannter Bauart, wie beispielsweise Siebe, Cleanerstufen, Sichter und dergleichen.

Die PCT-Offenlegungsschrift WO 91/10500 A1 offenbart wiederum ein Verfahren zur Rückgewinnung von überschüssigem Auftragsmedium, wobei von bekannten Filtrationsverfahren, insbesondere der statischen Membranfiltration und der dynamischen Ultrafiltration, Gebrauch gemacht wird. Das überschüssige Auftragsmedium wird dabei ohne Chemikalienzugabe entwässert und das dabei gewonnene Auftragsmaterial (pastöse Feststoffe oder dergleichen) wird wieder einem neuen Auftragsmaterial zugesetzt.

Aus der Patentschrift US 5,152,872 ist es bekannt, auf eine noch nicht fertig entwässerte Papierbahn ein Pigment- oder Füllstoff aufzutragen, um auf diese Weise ein mehrschichtiges Papier zu erzeugen, dessen äußere Schichten einen, gegenüber der inneren Schicht wesentlich erhöhten Pigmentanteil aufweisen.

Wird eine derartige Technik der Pigmentapplikation oder auch der Füllstoffapplikation auf einer noch nicht fertig entwässerten Papierbahn in einer gängigen Papiermaschine angewandt, so entsteht das Problem, daß nach einer gewissen Laufzeit der Papiermaschine sich eine Anreicherung des Siebkreislaufes, in den der Stoffauflauf eingebunden ist, mit Füllstoff beziehungsweise Pigment ergibt. Als Ergebnis einer solchen Anreicherung wird die zunächst füllstoffarme innere Papierschicht sich mit fortlaufendem Herstellungsprozeß ebenfalls mit Füllstoff oder Pigmenten anreichern und damit der gewünschten Verteilung des Füllstoffes im Papier entgegenlaufen. Als vorteilhafte Füllstoffverteilung im Papier wird nämlich ein Zustand angesehen, in dem sich der Füllstoff oder die Pigmente im wesentlichen in den Außenschichten des Papieres befinden, während die innere Schicht hauptsächlich mit Faseranteilen beschickt wird, um eine hohe Reißfestigkeit zu erreichen. Hauptvorteil einer solchen steilen Füllstoffverteilung im Papier ist die Einebnung der für den Druckprozeß entscheidenden Oberflächenstruktur und die Homogenisierung dieser.

Es ist daher Aufgabe der Erfindung, einen Siebwasserkreislauf einer Papiermaschine und ein Verfahren zur Wasserzirkulation einer Papiermaschine vorzustellen, welche verhindern, daß auch bei längerem Betrieb der Papiermaschine eine Anreicherung der inneren Schicht des hergestellten Papieres mit Füllstoff und/oder Pigment stattfindet.

Erfindungsgemäß wird diese Aufgabe durch die Merkmale der beiden unabhängigen Ansprüche 1 und 4 gelöst.

Beim Papierherstellungsprozeß werden die Wassermengen, die im Siebbereich der Papiermaschine entfernt werden, in Form von zwei Fraktionen - Siebwasser I und Siebwasser II - getrennt erfaßt. Das Siebwasser I ist hierbei der Teil des Siebwassers, der an modernen Papiermaschinen an einer Formierwalze, einem Obersiebsaugkasten, einem Formierschuh oder anderer Saugelemente anfällt, wobei keine Rücksicht auf eine eventuelle vorhandene, vorgeschaltete Applikation von Füllstoff oder Pigment genommen wird. Dieses Siebwasser I wird ohne Behandlung im kurzen Kreislauf geführt und zur Verdünnung des Dickstoffes der Maschinenbütte direkt vor dem Stoffauflauf verwendet.

Die Wassermengen, die an den Naßsaugern, Flachsaugern und Saugsiebwalzen anfallen, werden typischer Weise als Siebwasser II erfaßt. Das Klarwasser wird dann für Spritzrohre und dergleichen verwendet.

Bei der Applikation von Füllstoff oder Pigment im Siebbereich einer Papiermaschine wird durch die nachfolgenden Vakuumsauger wieder ein Teil des aufgetragenen Füllstoffes oder Pigmentes mit dem Wasser entfernt. Bei Wiederverwendung dieses Wassers ohne Zwischenbehandlung kommt es zur Füllstoffanreicherung des Dünnstoffes, der initial durch den Stoffauflauf querverteilt und über Formierwalze sowie Siebsaugkasten entwässert wird. Eine Einstellung einer sehr steilen Füllstoff-Verteilung in Z-Richtung des Papieres ist nicht möglich.

Die Erfinder haben also erkannt, daß es zur Lösung des oben geschilderten Problems notwendig ist, den Siebwasserkreislauf einer Papiermaschine und das Verfahren zur Wasserzirkulation der Papiermaschine so auszugestalten, daß der Wasserkreislauf, in den der Stoffauflauf der Papiermaschine eingeschlossen ist, ausschließlich aus Entwässerungsaggregaten beschickt wird, welche die Faserbahn in einem Stadium entwässern, in dem noch kein Auftrag einer pigmentund/oder füllstoffhaltigen Masse auf die Im Entstehungsprozeß befindliche Faserbahn aufgetragen worden ist. Jedes Entwässerungselement, welches im Anschluß an den Auftrag des Füllstoffes oder der Pigmente der Bahn Feuchtigkeit entzieht, ist folgerichtig mit hohen Pigment- oder Füllstoffanteilen angereichert, so daß dieses Wasser zu einer stetigen Erhöhung des Füllstoffgehaltes der durch den Stoffauflauf gebildeten Schicht führen würde. Von den Aggregaten, welche als Lieferanten für das Siebwasser, welches zum Stoffauflauf zurückgeführt wird, unerwünscht sind, zählt naturgemäß auch die Auffangvorrichtungen von Reinigungsflüssigkeit der Siebe, die mit dem Pigment- und/oder Füllstoffauftrag In Kontakt gekommen sind, da diese ebenso mit einem erhöhten Füllstoff- beziehungsweise Pigmentgehalt belastet sind.

Die Erfinder schlagen daher erfindungsgemäß vor, einen Siebwasserkreislauf einer Papiermaschine, welche mindestens eine Auftragsvorrichtung zur Applikation einer pigment- und/oder füllstoffhaltigen Masse auf eine noch nicht fertig entwässerte Faserbahn im Naßbereich aufweist, welche weiterhin mit einem ersten Siebwasserkreislauf, der einen Stoffauflauf mit Siebwasser versorgt, und weiterhin mit einem zweiten Siebwasserkreislauf, der den Rest des Siebwassers aufnimmt, ausgestattet ist, dahingehend weiterzuentwickeln, dass das restliche, nicht zur Speisung der Applikation der pigment- und/oder füllstoffhaltigen Masse dienende, Siebwasser des zweiten Siebwasserkreislaufes und das nicht dem Stoffauflauf zugeführte Siebwasser mit einer Mikroflotationsvorrichtung zu Klarfiltrat verarbeitet und in den Herstellungsprozeß zurückgeführt wird.

Dieses so entstandene Klarfiltrat aus dem zweiten Siebwasserkreislauf kann später im Herstellungsprozeß der Papierbahn an beliebiger Stelle verwendet werden.
Das Vorhandensein einer Mikroflotationsvorrichtung ist insbesondere dann vorteilhaft, wenn das Siebwasser des zweiten Siebwasserkreislaufes mit Bindemittel, insbesondere Stärke, versehen ist, da dieses Bindemittel dann durch die Mikroflotationsvorrichtung aus dem Siebwasser ausgetragen und somit eine Anreicherung von Bindemittel in der mittleren Faserschicht des fertigen Papieres vermieden werden kann.

Weiterhin ist es vorteilhaft, vor einer Mikroflotationsvorrichtung einen Scheibeneindicker vorzuschalten, da hierdurch schon ein wesentlicher Anteil der Feststoffe aus dem Siebwasser entnommen wird und dadurch die benötigte Filterfläche der Mikroflotationsvorrichtung bei gleicher Wasserdurchlaufmenge reduziert und Kosten gespart werden kann.

Vorteilhaft ist es außerdem, wenn beim Vorhandensein einer Mikroflotationsvorrichtung und gegebenenfalls einem Scheibeneindicker der Teil des Siebwassers, welcher der Applikation der pigment- und/oder füllstoffhaltigen Masse zugeführt wird, aus dem Flotat der Mikroflotationsvorrichtung und/oder aus dem Überlauf des Scheibeneindickers entnommen wird. Hierdurch wird sichergestellt, daß jeweils der Anteil des pigment- und/oder füllstoffhaltigen Siebwassers zur Applikation zugeführt wird, der mit einem höheren Pigment- und/oder Füllstoffgehalt versehen ist und damit zu einer maximal möglichen Rückführung an Pigment- beziehungsweise Füllstoff führt.

Weiterhin schlagen die Erfinder vor, ein Verfahren zur Wasserzirkulation einer Papiermaschine mit einem Naßteil, in welchem einer entstehenden Faserbahn auf mindestens eine Oberfläche eine pigment- und/oder füllstoffhaltige Masse appliziert und der sich bildenden Faserbahn Siebwasser entzogen wird, wobei ausschließlich das Siebwasser, welches nicht mit Pigmenten und/oder Füllstoffen aus der Pigment- und/oder Füllstoffapplikation belastet ist, dem Stoffauflauf zugeführt wird, und wobei ausschließlich Siebwasser, welches mit Pigmenten und/oder Füllstoffen aus der Pigment- und/oder Füllstoffapplikation belastet ist, der Applikation der pigment- und/oder füllstoffhaltigen Masse zugeführt wird, dahingehend weiterzuentwickeln, dass das restliche nicht zur Speisung der Applikation der pigment- und/oder füllstoffhaltigen Masse dienende Siebwasser des zweiten Siebwasserkreislaufes und das nicht dem Stoffauflauf zugeführte Siebwasser mit einer Entstoffungsvorrichtung, vorzugsweise einer Mikroflotationsvorrichtung (7), zu Klarfiltrat verarbeitet und in den Herstellungsprozeß zurückgeführt wird.

Die Zurückführung des Klarfiltrats kann an einer beliebigen Stelle der Papiermaschine erfolgen.
Bei Vorhandensein von Bindemittel im Siebwasser des zweiten Siebwasserkreislaufes gelten die obigen Ausführungen.

Vorteilhaft ist es ebenfalls, das Verfahren derart auszugestalten, daß vor einer Mikroflotationsvorrichtung eine Vorreinigung durch einen Scheibeneindicker stattfindet. Hierdurch wird eine Verringerung der notwendigen Filterfläche in der Mikroftotationsvorrichtung und damit eine Kostenreduktion des Verfahrens erreicht.

Eine weitere vorteilhafte Ausgestaltung des Verfahrens sieht vor, daß das Siebwasser, welches der Applikation der pigment- und/oder füllstoffhaltigen Masse zugeführt wird, aus dem Überlauf der Mikroflotationsvorrichtung und/oder des gegebenenfalls vorhandenen Scheibeneindickers entnommen wird. Diese Ausgestaltung des Verfahrens bewirkt, daß ausschließlich der gehaltvolle Anteil des Siebwassers in den Rücklauf zur Applikation geführt wird, und damit die Menge des notwendigen neuen Pigments und/oder Füllstoffs reduziert werden kann.

Zusätzliche Merkmale und Vorteile der Erfindung ergeben sich aus der nachfolgenden Beschreibung eines bevorzugten Ausführungsbeispiels unter Bezugnahme auf die Zeichnung.

Die einzige Figur 1 zeigt einen erfindungsgemäßen Siebwasserkreislauf einer Papiermaschine in schematischer Darstellung. Von der Papiermaschine ist im wesentlichen die Blattbildungssektion 2 mit dem vorgeschalteten Stoffauflauf 1 und der nachfolgend angedeuteten Pressensektion 3 dargestellt. Die Siebwasserflüsse sind als Pfeile gezeichnet.

Die Darstellung zeigt einen Hybridformer, mit einem Stoffauflauf 1, der seine Stoffsuspension von einer Stoffaufbereitung 14 kommend auf das erste Sieb 10.1 aufgibt. Direkt anschließend ist eine erste Entwässerungseinheit 2.1 vorgesehen, die das gesammelte Siebwasser in einen Siebwasserbehälter 4 einleitet. Anschließend folgt ein zweites Sieb 10.2, welches von oben auf die Suspensionsschicht aufgelegt wird. Danach folgt ein weiteres Entwässerungselement 2.2 auf der Sieboberseite, dessen entnommenes Siebwasser ebenfalls dem Siebwasserbehälter 4 zugeführt wird. Diese beiden Entwässerungseinheiten 2.1 und 2.2, die beide vor einer nachfolgenden Applikation von Pigment- und Füllstoff angeordnet, erzeugen das Siebwasser I und dienen ausschließlich dem Siebwasserkreislauf, in den der Stoffauflauf 1 eingeschlossen ist.

Anschließend an das Entwässerungselement 2.2 folgt eine Applikation von Pigment- und Füllstoff durch das zweite Sieb 10.2 auf die inzwischen gebildete Faserbahn. Direkt hinter dem ersten Applikator 11.1 ist auf der gegenüberliegenden Seite des Siebes ein weiteres Entwässerungselement 2.3 angebracht. Anschließend folgt eine Siebsaugwalze 2.5, die ebenfalls als Entwässerungselement dient und in deren siebberührtem Umfang ein zweiter Applikator 11.2 angeordnet ist, der nun Pigment- und Füllstoff auf die andere Seite der Faserbahn aufgibt. Die von den Sieben 10.1 und 10.2 sandwich-artig eingeschlossene Faserbahn wird danach über eine Umlenkrolle zu einem weiteren Entwässerungselement 2.4 geführt, nachdem sich das obere Sieb 10.2 von der Faserbahn gelöst und diese zur Pressensektion 3 geführt wird.

Zu Beginn der Pressensektion 3 ist eine weitere Saugwalze 12 angebracht, die nochmals eine Entwässerung der Faserbahn bewirkt und das entnommene, mit Pigment- und Füllstoff beladene Siebwasser ableitet. Erfindungsgemäß wird das so entstandene Siebwasser II, welches aus den Entwässerungseinheiten 2.3, 2.4, 2.5 und 12 entnommen wird, gesammelt und gemeinsam zu einem Scheibeneindicker 6 geleitet und somit vom Siebkreislauf des Stoffauflaufes 1 ferngehalten.

Zusätzlich wird auch noch das Reinigungswasser, welches in einer Auffangwanne 2.6 aufgefangen wird, dem Siebwasser zugeführt und zum Scheibeneindicker geleitet, da in diesem Reinigungswasser ein hoher Anteil an Pigmenten und Füllstoffen enthalten ist.

Der Scheibeneindicker 6 gibt seinen Dünnstoff über die Leitung 16 an eine Mikroflotationsvorrichtung 7 und seinen Dickstoff über die Leitung 15 an einen Siebwasserbehälter 5, zu dem auch das Flotat aus der Mikroflotationsvorrichtung 7 über die Leitung 17 geführt wird. Aus diesem Siebwasserbehälter 5 wird die Pigment- und Füllstoffaufbereitung 8 mit hoch pigment- und füllstoffhaltigem Wasser gespeist, in die auch die jeweils notwendige Menge an frischem Pigmentund Füllstoff über die Zuführung 8.1 zugeführt wird.

Die Pigment- und Füllstoffaufbereitung 8 gibt dann die fertige Pigment- und Füllstoffslurry an die Applikatoren 11.1 und 11.2 weiter, wo sie auf die entstehende Faserbahn aufgetragen wird.

Das Klarfiltrat, welches aus der Mikroflotation 7 anfällt, wird über die Leitung 18 in einen Klarfiltratbehälter 9 gespeichert und steht dem Papierherstellungsprozeß wieder als beliebig und an jeder Stelle zu verwendendes Klarwasser zur Verfügung.

Ergänzend ist noch darauf hinzuweisen, daß es ebenso im Rahmen der Erfindung liegt, wenn dem Pigment- und/oder Füllstoff ein Bindemittel zugefügt wird, um beispielsweise ein Papier mit Offset-Qualität zu erzeugen. Auch hierbei gilt das Obengesagte bezüglich der Vermeidung der Anreicherung von Bindemittel in der mittleren Faserschicht des fertigen Papieres.

Insgesamt wird also durch den oben dargestellten Siebwasserkreislauf einer Papiermaschine und das Verfahren zur Wasserzirkulation in einer Papiermaschine erreicht, das auch bei längerem Betrieb der Papiermaschine eine Anreicherung der inneren Schicht des hergestellten Papieres mit Füllstoff und/oder Pigment vermieden wird.

### Bezugszeichenliste

- 1: Stoffauflauf
- 2: Blattbildungssektion
- 2.1 - 2.5: Entwässerungselemente
- 2.6: Auffangvorrichtung für Reinigungswasser
- 3: Pressensektion
- 4: Siebwasserbehälter
- 5: Siebwasserbehälter
- 6: Scheibeneindicker
- 7: Mikroflotationsvorrichtung
- 8: Pigment- und Füllstoffaufbereitung
- 8.1: Zuführung
- 9: Klarfiltratbehälter
- 10.1: Erstes Sieb
- 10.2: Zweites Sieb
- 11.1: Erster Applikator
- 11.2: Zweiter Applikator
- 12: Saugwalze
- 13: Siebreinigungsvorrichtung
- 14: Leitung für Stoffaufbereitung
- 15: Leitung für Dickstoff des Scheibeneindickers
- 16: Leitung für Dünnstoff des Scheibeneindickers
- 17: Leitung für Flotat
- 18: Leitung für Klarfiltrat

## Patentansprüche

1. Siebwasserkreislauf einer Papiermaschine, welche mindestens eine Auftragsvorrichtung zur Applikation einer pigment- und/oder füllstoffhaltigen Masse auf eine noch nicht fertig entwässerte Faserbahn im Naßbereich aufweist, welche weiterhin mit einem ersten Siebwasserkreislauf, der einen Stoffauflauf mit Siebwasser versorgt, und weiterhin einem zweiten Siebwasserkreislauf, der den Rest des Siebwassers aufnimmt, ausgestattet ist,
wobei der erste Siebwasserkreislauf ausschließlich durch Entwässerungselemente (2.1, 2.2) gespeist wird, die im Herstellungsprozeß vor der Applikation der pigment- und/oder füllstoffhaltigen Masse angeordnet sind, und
wobei ein Teil des zweiten Siebwasserkreislaufes zur Speisung der Applikation der pigment- und/oder füllstoffhaltigen Masse dient,
**dadurch gekennzeichnet,**
**dass** das restliche, nicht zur Speisung der Applikation der pigment- und/oder füllstoffhaltigen Masse dienende, Siebwasser des zweiten Siebwasserkreislaufes und das nicht dem Stoffauflauf zugeführte Siebwasser mit einer Mikroflotationsvorrichtung (7) zu Klarfiltrat verarbeitet und in den Herstellungsprozeß zurückgeführt wird.

2. Siebwasserkreislauf nach Anspruch 1,
**dadurch gekennzeichnet,**
**dass** vor der Entstoffungsvorrichtung ein Scheibeneindicker (6) vorgeschaltet ist.

3. Siebwasserkreislauf nach Anspruch 1 oder 2,
**dadurch gekennzeichnet,**
**dass** der Teil des Siebwassers, welcher der Applikation der pigment- und/oder füllstoffhaltigen Masse zugeführt wird, aus dem Überlauf des Scheibeneindickers (6) und/oder dem Flotat der Mikroflotationsvorrichtung (7) entnommen wird.

4. Verfahren zur Wasserzirkulation einer Papiermaschine mit einem Naßteil, in welchem einer entstehenden Faserbahn auf mindestens eine Oberfläche eine pigment- und/oder füllstoffhaltige Masse appliziert und der sich bildenden Faserbahn Siebwasser entzogen wird,
wobei ausschließlich das Siebwasser, welches nicht mit Pigmenten und/oder Füllstoffen aus der Pigment- und/oder Füllstoffapplikation belastet ist, dem Stoffauflauf (1) zugeführt wird, und
wobei ausschließlich Siebwasser, welches mit Pigmenten und/oder Füllstoffen aus der Pigment- und/oder Füllstoffapplikation belastet ist, der Applikation der pigment- und/oder füllstoffhaltigen Masse zugeführt wird,
**dadurch gekennzeichnet,**
**dass** das restliche nicht zur Speisung der Applikation der pigment- und/oder füllstoffhaltigen Masse dienende Siebwasser des zweiten Siebwasserkreislaufes und das nicht dem Stoffauflauf zugeführte Siebwasser mit einer Mikroflotationsvorrichtung (7) zu Klarfiltrat verarbeitet und in den Herstellungsprozeß zurückgeführt wird.

5. Verfahren nach Anspruch 4,
**dadurch gekennzeichnet,**
**dass** vor einer Mikroflotationsvorrichtung (7) eine Vorreinigung durch einen Scheibeneindicker (6) stattfindet.

6. Verfahren nach Anspruch 4 oder 5,
**dadurch gekennzeichnet,**
**dass** das Siebwasser, welches der Applikation der pigment- und/oder füllstoffhaltigen Masse zugeführt wird, aus dem Überlauf des Scheibeneindickers (6) und/oder dem Flotat der Mikroflotationsvorrichtung (7) entnommen wird.

## Claims

1. White water circuit in a paper machine which has at least one applicator for the application of a pigment-containing and/or filler-containing compound to a not yet completely dewatered fibrous web at the wet end, which is further equipped with a first white water circuit, which supplies a flowbox with white water, and further with a second white water circuit, which accommodates the rest of the white water,
the first white water circuit being fed exclusively by dewatering elements (2.1, 2.2) which, in the production process, are arranged before the application of the pigment-containing and/or filler-containing compound, and
part of the second white water circuit being used to feed the application of the pigment-containing and/or filler-containing compound,
**characterized in that** the remaining white water from the second white water circuit and the white water not supplied to the flowbox is processed by a microflotation apparatus (7) to form clear filtrate and is fed back into the production process.

2. White water circuit according to Claim 1, **characterized in that** a disc thickener (6) is connected upstream of the microflotation apparatus.

3. White water circuit according to Claim 1 or 2, **characterized in that** the part of the white water which is supplied to the application of the pigment-containing and/or filler-containing compound is taken from the overflow of the disc thickener (6) and/or the flotate of the microflotation apparatus (7).

4. Method for water circulation in a paper machine having a wet end in which a pigment-containing and/or filler-containing compound is applied to at least one surface of a fibrous web being produced and white water is removed from the fibrous web being formed,
only the white water which is not loaded with pigments and/or fillers from the pigment and/or filler application being supplied to the flowbox (1), and
only white water which is loaded with pigments and/or fillers from the pigment and/or filler application being supplied to the application of the pigment-containing and/or filler-containing compound,
**characterized in that**
the remaining white water from the second white water circuit, not being used to feed the application of the pigment-containing and/or filler-containing compound, and the white water not supplied to the flowbox is processed by a microflotation apparatus (7) to form clear filtrate and is fed back into the production process.

5. Method according to Claim 4, **characterized in that**, upstream of a microflotation apparatus (7), precleaning is carried out by a disc thickener (6).

6. Method according to Claim 4 or 5, **characterized in that** the white water which is supplied to the application of the pigment-containing and/or filler-containing compound is removed from the overflow of the disc thickener (6) and/or the flotate of the microflotation apparatus (7).

## Revendications

1. Circuit d'eau blanche d'une machine à papier, qui présente au moins un dispositif d'enduction pour l'application d'une composition contenant des pigments et/ou des charges sur une bande fibreuse pas encore complètement égouttée dans la section humide, qui est équipé en outre d'un premier circuit d'eau blanche qui alimente une caisse de tête en eau blanche, et en outre d'un deuxième circuit d'eau blanche qui reçoit le reste de l'eau blanche,
le premier circuit d'eau blanche étant alimenté exclusivement par des éléments d'égouttage (2.1, 2.2), qui sont disposés dans le processus de fabrication avant l'application de la composition contenant des pigments et/ou des charges, et
une partie du deuxième circuit d'eau blanche servant à l'alimentation de l'application de la composition contenant des pigments et/ou des charges,
**caractérisé en ce que**
l'eau blanche restante du deuxième circuit d'eau blanche, ne servant pas à l'alimentation de l'application de la composition contenant des pigments et/ou des charges et l'eau blanche non alimentée à la caisse de tête sont traitées avec un dispositif de microflottation (7) pour fournir un filtrat clair et sont réintroduites dans le processus de fabrication.

2. Circuit d'eau blanche selon la revendication 1,
**caractérisé en ce que**
l'on monte un dispositif de concentration à disques (6) avant le dispositif de microflottation.

3. Circuit d'eau blanche selon la revendication 1 ou 2,
**caractérisé en ce que**
la partie de l'eau blanche qui est alimentée à l'application de la composition contenant des pigments et/ou des charges, est prélevée du débordement du dispositif de concentration à disques (6) et/ou du produit flottant du dispositif de microflottation (7).

4. Procédé de circulation d'eau d'une machine à papier comprenant une partie humide, dans lequel sur une bande fibreuse se produisant est appliquée sur au moins une surface une composition contenant des pigments et/ou des charges et l'eau blanche est extraite de la bande fibreuse se formant,
seulement l'eau blanche qui n'est pas chargée de pigments et/ou de charges provenant de l'application de pigments et/ou de charges étant acheminée à la caisse de tête (1), et
seulement l'eau blanche qui est chargée de pigments et/ou de charges provenant de l'application de pigments et/ou de charges étant acheminée à l'application de la composition contenant des pigments et/ou des charges,
**caractérisé en ce que**
l'eau blanche restante du deuxième circuit d'eau blanche, ne servant pas à l'alimentation de l'application de la composition contenant des pigments et/ou des charges et l'eau blanche non alimentée à la caisse de tête sont traitées avec un dispositif de microflottation (7) pour fournir un filtrat clair et sont réintroduites dans le processus de fabrication.

5. Procédé selon la revendication 4,
**caractérisé en ce que**
l'on effectue une épuration préalable avant le dispositif de microflottation (7) par un dispositif de concentration à disques (6).

6. Procédé selon la revendication 4 ou 5,
**caractérisé en ce que**
l'eau blanche qui est acheminée à l'application de la composition contenant des pigments et/ou des charges est prélevée du débordement du dispositif de concentration à disques (6) et/ou du produit flottant du dispositif de microflottation (7).
